# EUROPÄISCHE PATENTSCHRIFT

(11) **EP 1 098 332 B1**
(45) Veröffentlichungstag und Bekanntmachung des Hinweises auf die Patenterteilung: **22.03.2006**
(21) Anmeldenummer: 00810942.3
(22) Anmeldetag: 12.10.2000
(51) Int. Cl.: H01H 9/54

(54) **Schneller strombegrenzender Schalter**
Rapid current-limiting switch
Interrupteur rapide limiteur de courant

(30) Priorität: 08.11.1999 DE 19953551
(43) Veröffentlichungstag der Anmeldung: 09.05.2001
(73) Patentinhaber: ABB Schweiz AG, 5400 Baden (CH)
(72) Erfinder: Fröhlich, Klaus, Prof., Dr., 5400 Baden (CH); Holaus, Walter, 8006 Zürich (CH); Kaltenegger, Kurt, Dr., 5426 Lengnau (CH); Steurer, Michael, 8181 Bülach (CH)
(74) Vertreter: ABB Patent Attorneys

(56) Entgegenhaltungen:
- DE-A- 3 240 053

## Beschreibung

### TECHNISCHES GEBIET

Bei der Erfindung wird ausgegangen von einem strombegrenzenden Schalter nach dem Oberbegriff von Patentanspruch 1.

Solche strombegrenzende Schalter können im Hoch- oder Mittelspannungsbereich als Generatorschalter, als Kuppelschalter zwischen Sammelschienenabschnitten in Schaltanlagen, als Gleichstromschalter oder in vermaschten Netzen zur Verringerung der Betriebsverluste eingesetzt werden.

### STAND DER TECHNIK

Die Erfindung nimmt auf einen Stand der Technik von strombegrenzenden Schaltern bezug, wie er etwa in der noch nicht veröffentlichten europäischen Anmeldung EP Anmelde-Nr. 98811251.2 beschrieben ist. Dieser Schalter weist eine schnelle mechanische Schaltstelle mit galvanischen Kontakten und zwei parallel dazu geschaltete Kommutierungspfade auf. Im ersten Kommutierungspfad sind in Serie eine erste Schaltvorrichtung und eine Trennschaltstelle angeordnet, im zweiten Kommutierungspfad sind ein Strombegrenzer und eine zweite Schaltvorrichtung in Serie geschaltet. Der Strombegrenzer ist derart ausgebildet, dass von ihm geführter Strom, welcher beim Öffnen der ersten Schaltvorrichtung vom ersten in den zweiten Kommutierungspfad kommutiert ist, zeitlich verzögert begrenzt wird. Während dieser Zeitverzögerung kann sich über den beiden Kommutierungspfaden keine Überspannung aufbauen und kann zugleich im ersten Kommutierungspfad eine überspannungsfeste Trennstrecke gebildet werden.

### KURZE DARSTELLUNG DER ERFINDUNG

Der Erfindung, wie sie in den Patentansprüchen angegeben ist, liegt die Aufgabe zugrunde, einen strombegrenzenden Schalter der eingangs genannten Art zu schaffen, welcher dank seines speziellen, platzsparenden Aufbaus und der geringen bewegten Masse wegen ein schnelles Ein- und Ausschalten im Hoch- und Mittelspannungsbereich ermöglicht.

Der strombegrenzende Schalter nach der Erfindung weist drei parallel zueinander angeordnete Pfade auf, von denen zwei eine mechanische Schaltstelle enthalten. Die eine dieser mechanischen Schaltstellen ist zum Führen und Schalten von Nennstrom ausgelegt, während die andere lediglich im Schaltfall kurzzeitig und impulsartig von einem kommutierten Strom durchflossen wird. Die Kontaktanordnungen der mechanischen Schaltstellen sind axialsymmetrisch ausgebildet und koaxial angeordnet. Dank kurzen, koaxialen Kupferverbindungen ergeben sich sehr kleine Streuinduktivitäten, wodurch eine sehr schnelle Kommutierung der Ströme ermöglicht wird.

Enthält auch der dritte Pfad des Schalters nach der Erfindung eine mechanische Schaltstelle mit einer koaxial angeordneten Kontaktanordnung, erübrigt sich ein bei herkömmlichen strombegrenzenden Schaltern in Serie geschalteter Serientrenner.

Weisen die Kontaktanordnungen unterschiedliche Durchmesser auf und sind sie ineinanderliegend angeordnet, verringert sich die Ausdehnung des Schalters in axialer Richtung. Dadurch lassen sich die Abmessungen eines Gehäuses reduzieren, in dem die Kontaktanordnungen angeordnet sind, um beispielsweise gegen Staub oder andere störende Einflüsse geschützt zu sein. Besonders vorteilhaft ist dabei die Anordnung der Kontaktanordnungen in einem druckfesten Gehäuse, welches beispielsweise mit einem Isoliergas unter atmosphärischem oder höherem Druck gefüllt ist, was sich günstig auf die dielektrische Eigenschaft der Kontaktanordnung auswirkt. Enthält das Gehäuse zwei elektrisch leitende, voneinander isolierte Teile, lässt sich der Nennstrom direkt über diese Gehäuseteile an die Anschlüsse der Nennstromschaltstelle führen. Aufwendige Nennstromdurchführungen durch das Gehäuse entfallen somit.
Enthalten die Schaltstellen einen schnellen Antrieb zum Öffnen und Schliessen der Kontaktanordnung, können dadurch verschiedene, betrieblichen Anforderungen entsprechende Algorithmen zum Öffnen und/ oder Schliessen des Schalters implementiert werden.

### KURZE BESCHREIBUNG DER ZEICHNUNGEN

Eine Ausführungsform der Erfindung und die damit erzielbaren weiteren Vorteile werden nachfolgend anhand von Zeichnungen näher erläutert. Hierbei zeigt:
- Fig. 1: eine einphasige Grundschaltung einer ein Mittelspannungsnetz nachbildenden Prüfvorrichtung mit einer ersten Ausführungsform eines strombegrenzenden Schalters nach der Erfindung,
- Fig. 2: eine Aufsicht auf einen längs einer Achse geführten Schnitt durch ein Gehäuse mit Schaltstellen des Schalters nach Fig. 1,
- Fig. 3: eine einphasige Grundschaltung einer ein Mittelspannungsnetz nachbildenden Prüfvorrichtung mit einer zweiten Ausführungsform eines strombegrenzenden Schalters nach der Erfindung, und
- Fig. 4: eine Aufsicht auf einen längs einer Achse geführten Schnitt durch ein Gehäuse mit Schaltstellen des Schalters nach Fig. 3, und
- Fig. 5: eine Aufsicht auf einen vergrössert dargestellten Ausschnitt einer Schaltstelle des Schalters nach Fig. 4.

### WEG ZUR AUSFÜHRUNG DER ERFINDUNG

In allen Figuren beziehen sich gleiche Bezugszeichen auf gleichwirkende Teile. Die in Fig. 1 dargestellte Schaltung ist eine einphasige Grundschaltung einer ein Mittelspannungsnetz nachbildenden Prüfvorrichtung mit einer ersten Ausführungsform eines strombegrenzenden Schalters S nach der Erfindung. Die Prüfvorrichtung enthält einen eine Netzspannung U_{N} von einigen 10 kV nachbildenden Generator Q, den Schalter S und eine aus einem ohmschen Widerstand R_{L} und einer Induktivität L_{L} nachgebildeten Last L. Zwischen dem Generator Q und dem Schalter S ist eine Kurschlussstromerkennungseinheit E geschaltet, die einen Mess- und Auswerteteil zur sehr raschen Erkennung von Kurzschlussströmen von bis zu einigen 10 kA enthält. Der Schalter S weist eine im Strompfad vom Generator Q zur Last L liegende Nennstromschaltstelle S₁ auf. Parallel zur Nennstromschaltstelle S₁ sind zwei Kommutierungspfade P₁ und P₂ geschaltet.

Der erste Kommutierungspfad P₁ enthält eine Trennschaltstelle S_{T} und eine leistungselektronische Schaltvorrichtung T mit einer Diodenbrücke D₁, D₂, abschaltbaren Leistungshalbleitern H, beispielsweise GTO, sowie einem Überspannungsableiter M. Die Diodenbrücke erlaubt ein Schalten von Wechselströmen sowohl bei positiver als auch bei negativer Polarität ohne antiparallel geschaltete Leistungshalbleiter.

Der zweite Kommutierungspfad P₂ enthält in Serie geschaltet eine Abschaltschaltstelle S_{A} und einen Strombegrenzer R_{B}, der zeitlich verzögert auf einen Strom anspricht und zum Beispiel als PTC-Widerstand ausgebildet ist. Die Abschaltschaltstelle kann als Halbleiterschalter H_{A} mit antiparallel geschalteten, abschaltbaren Leistungshalbleitern, beispielsweise GTOs, ausgebildet sein oder eine galvanisch trennende, mechanische Kontaktanordnung K_{A}, vorzugsweise einen Vakuumschalter, umfassen.

Die Schaltstellen S₁ und S_{T} des Schalters nach Fig. 1 weisen je eine sehr rasch, innerhalb weniger 100 µs, öffnende Kontaktanordnung K₁und K_{T} auf. Die Kontaktanordnung K₁ der Nennstromschaltstelle S₁ ist lichtbogenfest ausgebildet.

In einer vorteilhaften Ausführung des Schalters nach der Erfindung sind die beiden Kontaktanordnungen K₁ und K_{T} der Schaltstellen S₁ und S_{T} in einem Gehäuse G angeordnet. Generatorseitig sind die beiden Kontaktanordnungen K₁ und K_{T} der Schaltstellen S₁ und S_{T} über einen Anschluss 1, ein erstes Gehäuseteil 10 und primäre Zuleitungen 11 und 12 angeschlossen. Lastseitig ist die Nennstromschaltstelle S₁ über eine sekundäre Zuleitung 21 und ein zweites Gehäuseteil 20 mit dem Anschluss 2 verbunden. Die Trennschaltstelle S_{T} des ersten Kommutierungspfads P₁ ist über eine sekundäre Zuleitungen 31, die mit einer Durchführung 5 durch das Gehäuse G geführt ist, und über einen Anschluss 3 mit der leistungselektronischen Schaltvorrichtung T verbunden.

Während des Betriebs sind die Kontaktanordnungen K₁ und K_{T} der beiden Schaltstellen S₁ und S_{T} sowie die Abschaltschaltstelle S_{A} geschlossen bzw. leitend. Beim Auftreten eines Kurzschlussstromes löst die Erkennungseinheit E am strombegrenzenden Schalter S innerhalb von etwa 100 µs einen Abschaltvorgang aus. Dabei werden sofort die im ersten Kommutierungspfad P₁ liegenden Halbleiterelemente H leitend gemacht. Zugleich wird die Kontakanordnung K₁ der Nennstromschaltstelle S₁ geöffnet. Bedingt durch zwei dabei gebildete, in Serie geschaltete Lichtbögen kommutiert der noch ansteigende Kurzschlussstrom innerhalb von etwa 150 µs in den ersten Kommutierungspfad P₁. Die Halbleiterelemente H bleiben solange leitend, bis über der Kontaktanordnung K₁ der Nennstromschaltstelle S₁ eine Spannungsfestigkeit erreicht wird, die grösser ist als die Spannungsfestigkeit über den Halbleiterelementen H. Dann wird der Kurzschlussstrom im ersten Kommutierungspfad P₁ durch die Halbleiterelemente H abgeschaltet und kommutiert in den zweiten Kommutierungspfad P₂. Gleichzeitig wird die Kontaktanordnung K_{T} der Trennschaltstelle S_{T} geöffnet. Bei der zweiten Kommutierung entsteht sowohl eine transiente Überspannung auf Grund von Streuinduktivitäten als auch ein ohmscher Spannungsabfall am Strombegrenzer R_{B}.

Der Strombegrenzer R_{B} begrenzt mit einer Verzögerung von einigen 100 µs. Diese Zeitverzögerung reicht aus, um den Öffnungsvorgang an der Kontaktanordnung K₁ der Nennstromschaltstelle S₁ und der Kontaktanordnung K_{T} der Trennschaltstelle S_{T} zu beenden. Nach dem Öffnen der Kontaktanordnung K_{T} der Trennschaltstelle S_{T} fällt im ersten Kommutierungspfad P1 praktisch die gesamte am Schalter S anstehende Spannung über der Trennschaltstelle S_{T} ab. Da der Strombegrenzer R_{B} verzögert anspricht, beginnt der Anstieg der Spannung über dem Schalter S und somit über der Nennstromschaltstelle S₁ und der Trennschaltstelle S_{T} erst nachdem die Kontaktanordnung K₁ der NennstromschaltsteAe S₁ und die Kontaktanordnung K_{T} der Trennschaltstelle S_{T} geöffnet sind. Der begrenzte Kurzschlussstrom kann beim folgenden Stromnuildruchgang, beispielsweise nach 5 bis 6 ms, durch die Abschaltschaltstelle S_{A} mit sehr geringer transienten wiederkehrenden Spannung (Transient Recovery Voltage) abgeschaltet werden.

Fig. 2 zeigt eine mögliche Anordnung der erste Ausführungsform des erfindungsgemässen Schalters. Die beiden Schaltstellen S₁ und S_{T} sind mehrheitlich koaxialsymmetrisch in einem zylinderförmigen Gehäuse G angeordnet. Das Gehäuse G setzt sich aus zwei plattenförmigen, elektrisch leitenden Gehäuseteilen 10 und 20, einem rohrförmig ausgebildeten, elektrisch isolierenden Gehäuseteil 7 und zwei elektrisch isolierenden, gasdichten Durchführungen 5 und 6 zusammen. Das Gehäuse G ist druckfest ausgebildet und mit einem gasförmigen Medium gefüllt, zum Beispiel Luft oder SF₆ unter atmosphärischem oder höherem Druck.

Die beiden Schaltstellen S₁ und S_{T} setzen sich je aus einer Kontaktanordnung K₁ und K_{T} mit je zwei feststehenden Schaltstücken und je einem beweglichen Brückenschaltstück sowie aus je einem unabhängig auslösbaren Antrieb zum Öffnen und/ oder Schliessen der Kontaktanordnung zusammen.

Die beiden Kontaktanordnungen K₁ und K_{T} sind ineinander angeordnet, wobei die Kontaktanordnung K₁ der Nennstromschaltstelle S₁, da sie zum Führen von Nennstrom einen entsprechenden Querschnitt bedingt, den grössten Durchmesser hat und aussenliegend angeordnet ist. Die Kontaktanordnung K_{T} der Trennschaltstelle S_{T}, die nur im Schaltfall kurzzeitig und impulsartig von einem kommutierenden Strom durchflossen wird, hat einen entsprechend kleineren Durchmesser und ist koaxial innerhalb der Kontaktanordnung K₁ der Nennstromschaltstelle S₁ angeordnet. Die Zuleitungen zu den Kontaktstellen sind gemäss Fig. 2 möglichst kurz und axialsymmetrisch ausgebildet. Die Nennstromanschlüsse 1 und 2 sind bei dem zylinderförmigen Gehäuse G am äusseren Rand der plattenförmigen, elektrisch leitenden Gehäuseteile 1 und 2 angeschlossen und können beispielsweise rohrförmig ausgebildet sein. Die übrigen Zuleitungen zu den Kontaktanordnungen, sowie allfällige Leitungen für die Steuerungen der Schaltstellen, werden mit Vorteil durch die Mitte der plattenförmigen Gehäuseteile 1 und 2 aus dem Gehäuse geführt. Weitere Durchführungen, insbesondere Hochstrom- und Hochspannungsdurchführungen für den Nennstrom, fallen dank der Einbindung der Gehäuseteile 1 und 2 in den Nennstrompfad weg.

Fig. 3 zeigt die in Fig. 1 dargestellte Schaltung, mit einer vorteilhaften, zweiten Ausführungsform des erfindungsgemässen Schalters S. Dabei umfasst die Abschaltschaltstelle S_{A} eine ebenfalls sehr rasch öffnende mechanische Kontaktanordnung K_{A}. Zusammen mit den beiden Kontaktanordnungen K₁ und K_{T} der Schaltstellen S₁ und S_{T} ist die Kontaktanordnung K_{A} der Abschaltschaltstelle S_{A} in dem Gehäuse G angeordnet. Generatorseitig ist die Abschaltschaltstelle S_{A} ebenfalls über den Anschluss 1 und das erste Gehäuseteil 10 sowie eine primäre Zuleitung 13 angeschlossen. Lastseitig ist die Abschaltschaltstelle S_{A} über eine sekundäre Zuleitung 41, die mit einer Durchführung 6 durch das Gehäuse G geführt ist, und über einen Anschluss 4 mit dem Strombegrenzer R_{B} verbunden.

Die in Fig. 4 dargestellte Anordnung der zweiten Ausführungsform des erfindungsgemässen Schalters entspricht weitgehend der Anordnung nach Fig. 2. Zusätzlich zu den beiden Schaltstellen S₁ und S_{T} ist die Abschaltschaltstelle S_{A} koaxialsymmetrisch in dem Gehäuse G angeordnet.

Mit dieser Ausführungsform, mit galvanischer Trennung in jedem der drei parallelen Strompfade, kann auf die Verwendung eines zusätzlichen Serientrenners verzichtet werden.

Eine vorteilhafte Ausführungsform des Antriebs einer Schaltstelle sieht neben einem beweglichen Brückenschaltstück, welches Teil der Kontaktanordnung der Schaltstelle ist, im wesentlichen zwei Spulen sowie eine leistungselektronische Steuereinheit vor. Die Kontaktanordnung sowie die Spulen sind axialsymmetrisch ausgebildet und koaxial zueinander angeordnet. Der genaue Aufbau der drei Schaltstellen wird anhand eines in Fig. 5 dargestellten Ausschnitts der Anordnung nach Fig. 2 genauer erläutert. Dabei sind die beiden Spulen 81 und 82, welche zu dem Antrieb einer Schaltstelle gehören, jeweils beidseits des zugehörigen, als Kontaktring 85 ausgebildeten Brückenschaltstücks in axialer Richtung versetzt angeordnet. Der Kontaktring wird mit elektrodynamischer Kraft beaufschlagt, indem aus der leistungselektronischen Steuereinheit in die entsprechende Spule Energie gespiesen wird. Der Kontaktring kann in axialer Richtung zwischen den beiden Spulen 81 und 82 hin und her bewegt werden und dabei die Kontaktanordnung öffnen und wieder schliessen. Im geschlossenen Zustand der Kontaktanordnung ist der Kontaktring 85 zwischen den beiden feststehenden Schaltstücken 84 eingepasst und schliesst diese kurz. In der geöffneten Position der Kontaktanordnung wird der Kontaktring 85 von einem Halteteil 83 festgehalten.

### BEZEICHNUNGSLISTE

- 1, 2: Nennstromanschluss am Gehäuse
- 3, 4: Sekundärer Anschluss für Trennschaltstelle, Abschaltschaltstelle
- 5, 6: Durchführung der sekundären Anschlüsse
- 7: Elektrisch isolierendes Gehäuseteil
- 10, 20: Elektrisch leitendes Gehäuseteil
- 11, 12, 13: Primäre Zuleitung zu Schaltstelle
- 21,31,41: Sekundäre Zuleitung zu Schaltstelle
- 81, 82: Antriebsspulen
- 83: Halteteil
- 84: Feststehende Schaltstücke
- 85: Kontaktring
- A: Symmetrieachse
- D₁, D₂: Diodenbrücke
- E: Kurzschlusserkennungseinheit
- G: Gehäuse
- H: Halbleiter
- H_{A}: Halbleiterschalter
- I_{N}: Nennstrom
- K₁, K_{T}, K_{A}: Kontaktanordnungen
- L: Last
- L_{L}: Lastinduktivität
- M: Überspannungsableiter
- Q: Spannungsquelle, Generator
- R_{B}: Strombegrenzer
- R_{L}: Ohmscher Lastwiderstand
- S: Strombegrenzender Schalter
- S₁, S_{T}, S_{A}: Nennstrom-, Trenn-, Abschaltschaltstelle
- T: Leistungselektronisches Schaltvorrichtung
- U_{N}: Netzspannung

## Patentansprüche

1. Strombegrenzender Schalter (S) mit einer eine lichtbogenfeste Kontaktanordnung (K₁) enthaltende Nennstromschaltstelle (S₁) und mit zwei parallel zur Nennstromschaltstelle (S₁) geschalteten Kommutierungspfaden (P₁, P₂), von denen ein erster (P₁) in Serie geschaltet eine Kontaktanordnung (K_{T}) einer Trennschaltstelle (S_{T}) und eine leistungselektronische Schaltvorrichtung (T) enthält und ein zweiter in Serie geschaltet eine Abschaltschaltschaltstelle (S_{A}) und ein strombegrenzendes Element (R_{B}) enthält, **dadurch gekennzeichnet, dass** die Kontaktanordnung (K₁) der Nennstromschaltstelle (S₁) symmetrisch bezüglich einer Achse (A) ausgebildet ist und die Kontaktanordnung (K_{T}) der Trennschaltstelle (S_{T}) symmetrisch be züglich derselben Achse angeordnet sind.

2. Schalter nach Anspruch 1, **dadurch gekennzeichnet, dass** die Abschaltschaltstelle (S_{A}) eine galvanisch trennende Kontaktanordnung (K_{A}) aufweist und dass diese Kontaktanordnung (K_{A}) symmetrisch bezüglich der gemeinsamen Achse (A) ausgebildet und angeordnet ist.

3. Schalter nach einem der Ansprüche 1 oder 2, **dadurch gekennzeichnet, dass** die Kontaktanordnungen (K₁, K_{T}, K_{A}) der Schaltstellen (S₁, S_{T}, S_{A}) einen unterschiedlich grossen Durchmesser haben und ineinanderliegend angeordnet sind.

4. Schalter nach einem der Ansprüche 1 bis 3, **dadurch gekennzeichnet, dass** die Kontaktanordnungen (K₁, K_{T}, K_{A}) der Schaltstellen (S₁, S_{T}, S_{A}) in einem Gehäuse (G) angeordnet sind.

5. Schalter nach Anspruch 4, **dadurch gekennzeichnet, dass** das Gehäuse zylinderförmig ausgebildet ist und dass die Kontaktanordnungen (K₁, K_{T}, K_{A}) der Schaltstellen (S₁, S_{T}, S_{A}) und das Gehäuse (G) bezüglich einer gemeinsamen Achse (A) koaxial angeordnet sind.

6. Schalter nach einem der Ansprüche 4 oder 5, **dadurch gekennzeichnet, dass** das Gehäuse (G) druckfest ausgebildet ist.

7. Schalter nach einem der Ansprüche 4 bis 6, **dadurch gekennzeichnet, dass** das Gehäuse wenigstens zwei elektrisch leitende Gehäuseteile (10, 20) aufweist, die über mindestens ein drittes, elektrisch isolierendes Gehäuseteil (7) miteinander verbunden sind.

8. Schalter nach Anspruch 7, **dadurch gekennzeichnet, dass** die beiden elektrisch leitenden Gehäuseteile (10, 20) plattenförmig ausgebildet sind, und dass das elektrisch isolierende Gehäuseteil (7) rohrförmig ausgebildet und derart zwischen den plattenförmigen Gehäuseteilen (10, 20) angeordnet ist, dass die beiden plattenförmigen Gehäuseteile (10, 20) das rohrförmige Gehäuseteil (7) stimseitig begrenzen.

9. Schalter nach einem der Ansprüche 7 oder 8, **dadurch gekennzeichnet, dass** eine gemeinsame primäre Zuleitung (1, 11, 12, 13) zu den Kontaktanordnungen (K₁, K_{T}, K_{A}) der Schaltstellen (S₁, S_{T}, S_{A}) über ein erstes der beiden elektrisch leitenden Gehäuseteile (10) geführt ist, dass eine sekundäre Zuleitung (2, 21) zu der Kontaktanordnung (K₁) der Nennstromschaltstelle (S₁) über das zweite der beiden elektrisch leitenden Gehäuseteile (20) geführt ist, und dass die sekundären Zuleitungen (3, 31, 4,41) zu den Kontaktanordnungen (K_{T}, K_{A}) der übrigen Schaltstellen (S_{T}, S_{A}) durch das Gehäuse geführt sind.

10. Schalter nach einem der Ansprüche 1 bis 9, **dadurch gekennzeichnet, dass** jede der Schaltstellen (S₁, S_{T} und S_{A}) zum Öffnen und/ oder Schliessen der Kontaktanordnungen (K₁, K_{T}, K_{A}) einen Antrieb enthält.

11. Schalter nach Anspruch 10, **dadurch gekennzeichnet, dass** der Antrieb elektrodynamische Kraft erzeugt.

12. Schalter nach Anspruch 11, **dadurch gekennzeichnet, dass** der Antrieb zwei koaxial versetzt angeordnete Spulen (81, 82), einen koaxial zwischen den Spulen angeordneten, in axialer Richtung beweglichen Kontaktring (85) sowie eine leistungselektronische Steuereinheit umfasst, wobei der Kontaktring (85) im geschlossen Zustand der Schaltstelle zwei koaxial angeordnete, feststehende Kontaktstücke (84) kurzschliesst.

## Revendications

1. Interrupteur limiteur de courant (S) comprenant un point de commutation à courant nominal (S₁) contenant un arrangement de contact résistant aux arcs (K₁) et comprenant deux branches de commutation (P₁, P₂) branchées en parallèle avec le point de commutation à courant nominal (S₁) dont une première (P₁) contient un arrangement de contact (K_{T}), un point de sectionnement (S_{T}) et un dispositif de commutation (T) électronique de puissance branchés en série et une deuxième contient un point de déconnexion (S_{A}) et un élément limiteur de courant (R_{B}) branchés en série, **caractérisé en ce que** l'arrangement de contact (K₁) du point de commutation à courant nominal (S₁) est configuré de manière symétrique par rapport à un axe (A) et l'arrangement de contact (K_{T}) du point de sectionnement (S_{T}) est disposé de manière symétrique par rapport au même axe (A).

2. Interrupteur selon la revendication 1, **caractérisé en ce que** le point de déconnexion (S_{A}) présente un arrangement -de contact (K_{A}) d'isolation galvanique et que cet arrangement de contact (K_{A}) est configuré et disposé de manière symétrique par rapport à l'axe commun (A).

3. Interrupteur selon l'une des revendications 1 ou 2, **caractérisé en ce que** les arrangements de contact (K₁, K_{T}, K_{A}) des points de commutation (S₁, S_{T}, S_{A}) possèdent des diamètres différents et sont disposés les uns dans les autres.

4. Interrupteur selon l'une des revendications 1 à 3, **caractérisé en ce que** les arrangements de contact (K₁, K_{T}, K_{A}) des points de commutation (S₁, S_{T}, S_{A}) sont disposés dans un boîtier (G).

5. Interrupteur selon la revendication 4, **caractérisé en ce que** le boîtier est réalisé avec une forme cylindrique et que les arrangements de contact (K₁, K_{T}, K_{A}) des points de commutation (S₁, S_{T}, S_{A}) ainsi que le boîtier (G) sont disposés de manière coaxiale par rapport à un axe commun (A).

6. Interrupteur selon l'une des revendications 4 ou 5, **caractérisé en ce que** le boîtier (G) est résistant à la pression.

7. Interrupteur selon l'une des revendications 4 à 6, **caractérisé en ce que** le boîtier présente au moins deux parties de boîtier (10, 20) électriquement conductrices qui sont reliées entre elles par le biais d'au moins une troisième partie de boîtier (7) électriquement isolante.

8. Interrupteur selon la revendication 7, **caractérisé en ce que** les deux parties de boîtier (10, 20) électriquement conductrices sont réalisées en forme de plaques et que la partie de boîtier (7) électriquement isolante est réalisée en forme de tube et disposée entre les parties de boîtier (10, 20) en forme de plaque de telle sorte que les deux parties de boîtier (10, 20) en forme de plaque délimitent la partie de boîtier (7) en forme de tube du côté frontal.

9. Interrupteur selon l'une des revendications 7 ou 8, **caractérisé en ce qu'**un câble d'arrivée primaire commun (1, 11, 12, 13) est acheminé vers les arrangements de contact (K₁, K_{T}, K_{A}) des points de commutation (S₁, S_{T}, S_{A}) par le biais d'une première des deux parties de boîtier (10) électriquement conductrices, qu'un câble d'arrivée secondaire (2, 21) est acheminé vers l'arrangement de contact (K₁) du point de commutation à courant nominal (S₁) par le biais de la deuxième des deux parties de boîtier (20) électriquement conductrices et que les câbles secondaires (3, 31, 4, 41) sont acheminés aux arrangements de contact (K_{T}, K_{A}) des autres points de commutation (S_{T}, S_{A}) à travers le boîtier.

10. Interrupteur selon l'une des revendications 1 à 9, **caractérisé en ce que** chacun des points, de commutation (S₁, S_{T} et S_{A}) contient un mécanisme d'entraînement pour ouvrir et/ou fermer les arrangements de contact (K₁, K_{T}, K_{A}) .

11. Interrupteur selon la revendication 10, **caractérisé en ce que** le mécanisme d'entraînement génère une force électrodynamique.

12. Interrupteur selon la revendication 11, **caractérisé en ce que** le mécanisme d'entraînement comprend deux bobines (81, 82) décalées de manière coaxiale, une bague de contact (85) mobile dans le sens axial et disposée de manière coaxiale entre les bobines ainsi qu'une unité de commande électronique de puissance, la bague de contact (85), lorsque le point de commutation est fermé, court-circuitant deux éléments de contact (84) fixes disposés de manière coaxiale.

## Claims

1. Current-limiting switch (S) having a rated-current switching point (S₁) containing an arc-resistant contact arrangement (K₁), and having two commutation paths (P₁, P₂) which are connected in parallel with the rated-current switching point (S₁) and of which a first (P₁) contains, connected in series, a contact arrangement (K_{T}) of an isolating switching point (S_{T}) and an electronic power switching apparatus (T), and a second contains, connected in series, a disconnection switching point (S_{A}) and a current-limiting element (R_{B}), **characterized in that** the contact arrangement (K₁) of the rated-current switching point (S₁) is designed symmetrically with respect to an axis (A) and the contact arrangement (K_{T}) of the isolating switching point (S_{T}) is arranged symmetrically with respect to the same axis (A).

2. Switch according to Claim 1, **characterized in that** the disconnection switching point (S_{A}) has a DC-isolating contact arrangement (K_{A}), and **in that** this contact arrangement (K_{A}) is designed and arranged symmetrically with respect to the common axis (A).

3. Switch according to one of Claims 1 or 2, **characterized in that** the contact arrangements (K₁, K_{T}, K_{A}) of the switching points (S₁, S_{T}, S_{A}) have a diameter of different size and are arranged located one inside the other.

4. Switch according to one of Claims 1 to 3, **characterized in that** the contact arrangements (K₁, K_{T}, K_{A}) of the switching points (S₁, S_{T}, S_{A}) are arranged in a housing (G).

5. Switch according to Claim 4, **characterized in that** the housing is designed in the form of a cylinder, and **in that** the contact arrangements (K₁, K_{T}, K_{A}) of the switching points (S₁, S_{T}, S_{A}) and the housing (G) are arranged coaxially with respect to a common axis (A).

6. Switch according to one of Claims 4 or 5, **characterized in that** the housing (G) is designed to be pressure-resistant.

7. Switch according to one of Claims 4 to 6, **characterized in that** the housing has at least two electrically conductive housing parts (10, 20) which are connected to one another via at least one third, electrically insulating housing part (7).

8. Switch according to Claim 7, **characterized in that** the two electrically conductive housing parts (10, 20) are designed in the form of panels, and **in that** the electrically insulating housing part (7) is designed in the form of a tube and is arranged between the housing parts (10, 20), which are in the form of panels, in such a way that the two housing parts (10, 20), which are in the form of panels, bound the housing part (7), which is in the form of a tube, at the ends.

9. Switch according to one of Claims 7 or 8, **characterized in that** a common primary feeder (1, 11, 12, 13) is routed to the contact arrangements (K₁, K_{T}, K_{A}) of the switching points (S₁, S_{T}, S_{A}) via a first of the two electrically conductive housing parts (10), **in that** a secondary feeder (2, 21) is routed to the contact arrangement (K₁) of the rated-current switching point (S₁) via the second of the two electrically conductive housing parts (20), and **in that** the secondary feeders (3, 31, 4, 41) are routed to the contact arrangements (K_{T}, K_{A}) of the other switching points (S_{T}, S_{A}) through the housing.

10. Switch according to one of Claims 1 to 9, **characterized in that** each of the switching points (S₁, S_{T} and S_{A}) contains a drive for opening and/or closing the contact arrangements (K₁, K_{T}, K_{A}) .

11. Switch according to Claim 10, **characterized in that** the drive produces electrodynamic force.

12. Switch according to Claim 11, **characterized in that** the drive comprises two coils (81, 82) which are arranged coaxially offset, a contact ring (85) which is arranged coaxially between the coils and moves in an axial direction, and an electronic power control unit, with the contact ring (85) short-circuiting two coaxially arranged, stationary contact pieces (84) when the switching point is closed.
